# EUROPÄISCHE PATENTANMELDUNG

(11) **EP 0 224 640 A1**
(43) Veröffentlichungstag der Anmeldung: **10.06.1987**
(21) Anmeldenummer: 86109003.3
(22) Anmeldetag: 02.07.1986
(51) Int. Cl.: F42B 13/50

(54) **Nutzlastgeschoss**

(30) Priorität: 30.11.1985 DE 3542489
(71) Anmelder: Rheinmetall GmbH, 40880 Ratingen (DE)
(72) Erfinder: Schepp, Hans-Egon, Dr. Dipl.-Phys., D-4000 Düsseldorf 30 (DE); Karius, Klaus Dietmar, Ing. (grad.), D-4053 Jüchen 5 (DE)
(74) Vertreter: Podszus, Burghart, Dipl.-Phys.

(57) **Zusammenfassung**

Ein Nutzlastgeschoß 10 umfaßt einen Bodenteil 11 und einen ogivalen Kopfteil 12 mit einer Ausstoßplatte 12b sowie eine Kopf- und Bodenteil verbindende dünne Hüle 13, die einen im wesentlichen hohlzylindrischen Raum zur Aufnahme von Nutzlasten 15 umschließt. Zwecks sicherer Ausstoßung der Nutzlasten 15 durch eine im Kopfteil angeordnete Ausstoßladung 17 ist der Kopfteil berstsicher ausgebildet, so daß das Ausstoßen der Nutzlasten 15 ohne unzulässige mechanische Belastung der dünnen Hülle 13 im wesentlichen durch axiale Fortbewegung der druckbeaufschlagten Ausstoßplatte 12b erfolgt.

## Beschreibung

Die Erfindung betrifft ein Nutzlastgeschoß nach dem Oberbegriff des Patentanspruchs 1.

Die Anmelderin hat bereits ein aus großkalibrigen Rohrwaffen abzuschießendes Nutzlastgeschoß vorgeschlagen, das abweichend von bisher üblichen Geschossen über eine extrem dünne Hülle verfügt. Dünn-bedeutet in diesem Zusammenhang, daß das Verhältnis von Dicke der Hüllenwandung zu Geschoßkaliber höchstens etwa 0,05 beträgt. Derartig dünne Hüllen bieten den Vorteil, daß für Nutzlasten ein erheblich größerer Innenraum zur Verfügung steht. Andererseits ist aber die dünne Hülle erheblichen mechanischen Beanspruchungen beim Abschuß des drallstabilisierten Geschosses ausgesetzt, die bisher eine Anwendung derartig dünner Hüllen immer in Frage gestellt haben. Die Nutzlasten sollen über dem Zielgebiet auf an sich bekannt Weise durch eine Ausstoßladung ausgestoßen werden. Da jedoch die dünne Hülle nicht druckfest genug ist, kann sie nicht ohne weiteres mit einem für das Ausstoßen der Nutzlasten erforderlichen Innendruck beaufschlagt werden.

Der Erfindung liegt die Aufgabe zugrunde, das Nutzlastgeschoß dahingehend auszubilden, daß ein sichere Ausstoßen der Nutzlasten vermittels einer Ausstoßladung möglich ist.

Ausgehend von einem Nutzlastgeschoß der eingangs näher bezeichneten Art wird diese Aufgabe durch die im kennzeichnenden Teil des Patentanspruchs 1 angegebenen Merkmale gelöst.

Vorteilhafte Ausgestaltungen und Weiterbildungen gehen aus den Unteransprüchen hervor.

Die Erfindung wird nachfolgend unter Bezug auf die Zeichnung näher erläutert. Die einzige Figur zeigt einen Längsschnitt durch ein in Längsachsenrichtung halbiert dargestelltes Nutzlastgeschoß.

Das Nutzlastgeschoß 10 umfaßt einen Bodenteil 11 und einen ogivalen Kopfteil 12, die durch eine dünne Hülle 13 miteinander verbunden sind. Die Verbindung zwischen Bodenteil 11 und dünner Hülle 13 erfolgt zweckmäßig durch in Radialrichtung eingebrachte Verschraubungen oder über Scherstifte 14. Die dünne Hülle 13 umschließt einen im wesentlichen hohlzylindrischen Raum zur Aufnahme lediglich schematisch angedeuteter Nutzlasten 15, die übereinander gestapelt zwischen Bodenteil 11 und Kopfteil 12 innerhalb des Nutzlastgeschosses 10 angeordnet sind. Bei diesen Nutzlasten 15 kann es sich beispielsweise um zielerkennende projektilbildende Ladungen handeln, die nach dem Ausstoßen aus dem Nutzlastgeschoß gebremst herabsinken, ihr Ziel selbst erkennen und zerstören. Der Kopfteil 12 des Nutzlastgeschosses umfaßt eine ogivale Außenhülle 12a und eine Ausstoßplatte 12b, die die ogivale Außenhülle 12a heckseitig verschließt und innerhalb dieser in Axialrichtung verschiebbar gelagert ist. Die Hülle 12a umschließt eine von einem beispielsweise im Kopf des Geschosses 10 angeordneten Zünder 16 beaufschlagbare Ausstoßladung 17, die nach Aktivierung durch den Zünder 16 auf pyrotechnischem Weg Gase freisetzt, die in dem von der ogivalen Außenhülle 12a und der Ausstoßplatte 12b begrenzten Raum den Aufbau eines hohen Drucks bewirken. Da die Außenhülle 12a und die Ausstoßplatte 12b durch Wahl geeigneter Materialdicke berstsicher ausgeführt sind, kann sich die aufgrund des Drucks entstehende Kraft nur auf die glatbar gelagerte Ausstoßplatte 12b auswirken, die demzufolge in Axialrichtung zum Heck des Geschosses 11 hin bewegt wird. Dabei werden die Scherstifte 14 abgeschert, so daß sich das Bodenteil 11 von der dünnen Hülle 13 ablösen kann und die Nutzlasten 15 ausgestoßen werden können. Während dieses Ausstoßvorgangs gleitet die Ausstoßplatte 12b umfangsseitig im Bereich A auf der Innenwandung der ogivalen Außenhülle 12a entlang. Auf diese Weise wird die zum Abscheren der Scherstifte 14 und Ausstoßen der Nutzlasten 15 erforderliche Kraft aufgebracht, ohne daß die dünne Hülle 13 mit einem unzulässig hohen Innendruck beaufschlagt wird.

In weiterer vorteilhafter Ausgestaltung der Erfindung kann zwischen der heckseitig angeordneten Nutzlast und dem Bodenteil 11 noch ein Zwischenboden 18 angeordnet sein. Dieser Zwischenboden 18 begrenzt dann einen Raum 18a, in dem eine zusätzliche Treibladung untergebracht ist, die das Abscheren der Scherstifte 14 bewirkt, so daß die Treibladung 17 lediglich für das Ausstoßen der Nutzlast 15 verantwortlich ist. Die im Raum 18a angeordnete zusätzliche Treibladung kann ebenfalls vom Zünder 16 aktiviert werden, wobei erforderlichenfalls durch einen Verzögerungssatz sicherzustellen ist, daß zunächst die Treibladung im Raum 18a und dann die Ausstoßladung 17 gezündet wird.

Abgesehen vom Abscheren der Scherstifte 14 kann die Treibladung im Raum 18a auch noch dazu beitragen, daß das relativ massiv ausgestaltete Bodenteil 11 hinreichend weit vom Geschoß 11 weggeschleudert wird, so daß die ausgestoßenen Nutzlasten 15 und die daran ggf. befestigten Fallschirme in ihrer Funktion nicht beeinträchtigt werden.

In einem anderen Ausführungsbeispiel der Erfindung ist im Raum 18a eine kräftige Druckfeder 18b angeordnet, die nach Abscheren der Scherstifte 14 vermittels der von der Ausstoßladung 17 auf die Ausstoßplatte 12b und die Nutzlast 15 ausgeübten Kraft eine zusätzliche Kraftwirkung auf das Bodenteil 11 ausübt, um dieses vom Nutzlastgeschoß 10 fortzuschleudern.

## Patentansprüche

1. Nutzlastgeschoß mit einem Bodenteil, einem ogivalen Kopfteil mit Ausstoßplatte, mit einer Bodenteil und Kopfteil verbindenden dünnen Hülle, die einen im wesentlichen hohlzylindrischen Raum zur Aufnahme von zwischen Bodenteil und Kopfteil angeordneten Nutzlasten umschließt, **dadurch gekennzeichnet**, daß der Kopfteil (12a, 12b) berstsicher ausgestaltet ist und heckseitig von einer in Axialrichtung verschiebbar gelagerten Ausstoßplatte (12b) abgeschlossen ist.

2. Nutzlastgeschoß nach Anspruch 1, **dadurch gekennzeichnet**, daß in Axialrichtung vom Bodenteil (11) beabstandet ein Zwischenboden (18) vorgesehen ist, und daß in dem von dem Zwischenboden (18) und dem Bodenteil (11) gebildeten Raum (18a) eine Treibladung und/oder eine Druckfeder (18b) angeordnet sind.

3. Nutzlastgeschoß nach einem der Ansprüche 1 und 2, **dadurch gekennzeichnet**, daß im Kopfteil (12a, 12b) eine von einem Zünder (16) beaufschlagbare Ausstoßladung (17) angeordnet ist, daß auch die im Raum (18a) angeordnete weitere Treibladung vom Zünder (16) beaufschlagbar ist, wobei, ggf. durch einen Verzögerungssatz bewirkt, die Ausstoßladung im Raum (18a) zuerst aktivierbar ist.
